# EUROPÄISCHE PATENTSCHRIFT

(11) **EP 0 928 625 B1**
(45) Veröffentlichungstag und Bekanntmachung des Hinweises auf die Patenterteilung: **09.07.2003**
(21) Anmeldenummer: 99100038.1
(22) Anmeldetag: 05.01.1999
(51) Int. Cl.: A63G 31/00

(54) **Belustigungsvorrichtung**
Amusement device
Installation de divertissement

(30) Priorität: 08.01.1998 DE 29800144 U
(43) Veröffentlichungstag der Anmeldung: 14.07.1999
(73) Patentinhaber: Spieldiener, Robert, 9490 Vaduz (LI); Spieldiener, Reinhold, 9494 Schaan (LI); Spieldiener, Patrick, 9494 Schaan (LI); Saiko, Alfons, 8942 Oberrieden (CH)
(72) Erfinder: Spieldiener, Robert, 9490 Vaduz (LI); Spieldiener, Reinhold, 9494 Schaan (LI); Spieldiener, Patrick, 9494 Schaan (LI); Saiko, Alfons, 8942 Oberrieden (CH)
(74) Vertreter: Ernicke, Hans-Dieter, Dipl.-Ing.

(56) Entgegenhaltungen:
- EP-A- 0 707 875
- WO-A-96/32172
- US-A- 5 417 615
- US-A- 5 704 841

## Beschreibung

Die Erfindung betrifft eine Belustigungsvorrichtung mit den Merkmalen im Oberbegriff des Verfahrens- und Vorrichtungshauptanspruchs.

Eine solche Belustigungsvorrichtung ist aus der US-A-5,704,841 bekannt. Sie besitzt einen stehenden Aufbau, an dem ein oder mehrere Fahrgastträger längsbeweglich geführt sind und vor allem mehrfach schwingende Auf- und Abwärtsbewegungen mit einem sogenannten Bungee-Effekt ausführen können, wobei der Fahrgastträger wie an Gummiseilen auf- und abschwingt. Die Belustigungsvorrichtung hat einen permanent wirkenden Antrieb mit einem an beiden Enden verschließbaren Seilzylinder, der über Preßluft betrieben wird. Die Preßluft wird über steuerbare Ein- und Auslässe geführt und beaufschlagt den im Zylinder hin- und herbeweglichen Kolben auf beiden Seiten. Der Kolben ist mit dem Fahrgastträger beidseitig durch ein flexibles Seil verbunden. Das Fluid kann durch zwei seitliche steuerbare Ventile im Zylindermantel gesteuert abgelassen werden, welche sich im Bereich zwischen dem oberen und unteren Totpunkt des Kolbens befinden. Das obere Ventil ist als Bremssteuerventil ausgebildet, welches die Aufwärtsbewegung des Kolbens im Zylinder bzw. die entgegengerichtete Abwärtsbewegung des Fahrgastträgers gesteuert bremst und den Fahrgastträger auch in der unteren Endstellung anhalten lässt. Das Bremssteuerventil ist hierbei soweit vom oberen Zylinderende entfernt, dass ein Sicherheits-Luftpolster gebildet werden kann, welches auch bei einem Ausfall des Ventils für einen gedämpften sanften Stop des Fahrgastträgers sorgt.

Die EP 0 707 875 A1 zeigt eine andere ähnliche Belustigungsvorrichtung, bei der der Zylinder an der Unterseite offen ist, wobei der Kolben auch nur an einer Seite mit Druckbeaufschlagt und einseitig über das Seil mit dem Fahrgastträger verbunden ist. Die Abwärtsbewegungen des Fahrgastträgers werden lediglich über dessen Eigengewicht bzw. dessen Massenträgheit bewirkt. Außerdem befindet sich der Preßluftauslaß am oberen Zylinderende neben dem Einlaß. Der Preßluftauslaß ist als steuerbares Ventil ausgebildet. Das Ventil hat wegen des großen Luftvolumens einen entsprechend großen Durchmesser.

Aus der WO 96/32172 ist eine konstruktiv und antriebstechnisch völlig anders ausgebildete Belustigungsvorrichtung in Form eines Fallgerüsts bekannt. Bei diesem Fallgerüst werden die Fahrgastträger über eine Seilwinde nach oben gezogen, am oberen Turmende ausgeklinkt und frei fallengelassen. Am Fuß des Fallgerüstes werden die Fahrgastträger durch eine Betriebsbremse, insbesondere eine Wirbelstrombremse sanft und nachdrücklich abgebremst. Bei diesem Fallgerüst ist ein einfacher Sturzeffekt vorhanden, der nur durch die Wirbelstrombremse abgefangen wird. Ein Bugee-Effekt mit einer schwingenden mehrfachen Auf- und Abbewegung der Fahrgastträger ist hier wegen des temporär wirkenden Antriebs nicht möglich.

Es ist Aufgabe der vorliegenden Erfindung, eine bessere Belustigungsvorrichtung mit Bungee-Effekt aufzuzeigen.

Die Erfindung löst diese Aufgabe mit den Merkmalen im Verfahrens- und Vorrichtungshauptanspruch.

Die Belustigungsvorrichtung hat im Fußbereich eine Bremseinrichtung für den Fahrgastträger, die als Notfallbremse, aber auch als Betriebsbremse wirken kann. Vorzugsweise kommt hierbei eine Wirbelstrombremse zum Einsatz, wie sie z.B. in der WO 96/32172 beschrieben ist. Die Wirbelstrombremse hat als Notfallbremse den Vorteil, daß sie keiner Steuerung bedarf und keine angetriebenen Teile besitzen muß. Sie ist dadurch besonders betriebssicher. Andererseits kann die Wirbelstrombremse auch als Betriebsbremse wirken, indem sie dem Fahrgastträger beim Hochziehen einen gewissen Widerstand entgegensetzt und dadurch in der Art einer Dämmung für einen verbesserten und wirksameren Druckaufbau in der Zylinderanordnung sorgt. Die erforderlichen Volumina und Strömungsgeschwindigkeiten des kompressiblen Fluids sind dadurch geringer als beim Stand der Technik. Dies vereinfacht und verringert den Bauaufwand und macht die Anlage im Betrieb wesentlich kostengünstiger. Am oberen Zylinderende kann außerdem eine Seilbremse angeordnet sein, um den Fahrgastträger im Zenit und vor dem freien Fall zur Verstärkung des Sturzeffektes noch kurz anzuhalten.

Die seitlichen Luftauslässe haben den Vorteil, daß eine aufwendige Ventilsteuerung wie beim Stand der Technik entbehrlich ist. Im einfachsten Fall genügen Schlitze im Zylindermantel. Außerdem ist durch die Verlegung der Luftauslässe in den mittleren Bereich des Zylinders zwischen die beiden Kolbentotpunkte eine größere Betriebssicherheit erzielbar. Neben der höheren Sicherheit profitiert die Erfindung vom geringeren Bau- und Steueraufwand und den niedrigeren Kosten. Die Wirtschaftlichkeit ist wesentlich erhöht.

Die an beiden Enden verschließbare Zylinderanordnung hat den Vorteil, daß der Kolben von beiden Seiten mit einem kompressiblen Fluid, vorzugsweise mit Preßluft, beaufschlagt werden kann. Dadurch lassen sich alle Bewegungen des Fahrgastträgers definiert steuern. Dies ist vor allem auch mit Hinblick auf einen Freifall-Effekt von Vorteil. Durch Preßluft von der Gegenseite kann der Kolben aus seiner unteren Totpunktstellung zusätzlich beschleunigt werden und den Fahrgastträger bei der Abwärtsfahrt über die Erdanziehungskraft hinaus beschleunigen. Hierbei bleibt der Fahrgastträger stets exakt geführt und wird in seinen Bewegungen durch den Kolben und die Preßluftbeaufschlagung in kontrollierbarer Weise gesteuert.

Vorzugsweise hat die zylinderanordnung zwei voneinander axial distanzierte seitliche Fluidauslässe. Über deren Anordnung und Größe lassen sich in Verbindung mit der Fluiddosierung die gewünschten Fahreffekte genau steuern. Bei einer entsprechenden Druckreduzierung bei Erreichen der Fluidauslässe kann außerdem ein Knallgeräusch vermieden werden.

Durch die Distanzierung der seitlichen Fluidauslässe von den benachbarten Totpunkten des Kolbenweges ist sichergestellt, daß zwischen Auslaß und Totpunkt stets eine Fluidsäule vorhanden ist, die über den eintauchenden Kolben komprimiert werden kann und als Druckluftpolster wirkt. Dies hat einerseits Sicherheitsaspekte und unterstützt andererseits den angestrebten Bungee-Effekt. Zu dessen Feinsteuerung können endseitig an der Zylinderanordnung steuerbare kleine Ablaßventile vorhanden sein. Zum Zwecke einer bestmöglichen Steuerbarkeit der Bewegungen des Fahrgastträgers ist es vorteilhaft, den Fahrgastträger und den Kolben beidseitig über ein umlaufendes flexibles Zugelement zu verbinden. Dies ist vorzugsweise eine aus ein oder mehreren Seilen oder Kabeln bestehende Seilanordnung.
In den Unteransprüchen sind weitere vorteilhafte Ausgestaltungen der Erfindung angegeben.

Die Erfindung ist in der Zeichnung beispielsweise und schematisch dargestellt.

Sie zeigt eine Belustigungsvorrichtung (1) mit einem Aufbau (14), einem Fahrgastträger (2) und einer Zylinderanordnung (3), die als Antrieb fungiert.

Bei der gezeigten Ausführungsform handelt es sich um einen Fallturm, an dessen säulen- oder turmartigen aufrecht stehenden Aufbau (14) ein oder mehrere Fahrgastträger (2) auf- und abbeweglich geführt sind. Sie werden durch eine nachfolgend näher beschriebene Zylinderanordnung (3) über ein kompressibles Fluid, vorzugsweise Preßluft, angetrieben. Die gezeigte Belustigungsvorrichtung (1) erzeugt beim fallenden Fahrgastträger (2) einen Bungee-Effekt, wobei der Fahrgastträger (2) auf einer komprimierten Luftsäule in der Zylinderanordnung (3) mehrfach auf- und abschwingt und am Ende sanft wieder zu Boden sinkt. Außerdem gestattet die gezeigte Belustigungsvorrichtung (1) die Erzielung eines Freifall-Effektes, bei dem der Fahrgastträger (2) über die Erdanziehungskraft hinaus beschleunigt werden kann.

Bei der gezeigten Belustigungsvorrichtung (1) kann der Aufbau (14) aus ein oder mehreren Türmen bestehen. Die Fahrgastträger (2) sind in beliebig geeigneter Weise am Aufbau (14) angeordnet und längsbeweglich geführt. Die Zylinderanordnung (3) kann ein oder mehrere Zylinder besitzen, die vorzugsweise ebenfalls im wesentlichen senkrecht stehen. Die Zylinderanordnung (3) kann innerhalb oder außerhalb des Aufbaus (14) angeordnet sein.

In dem oder den Zylinder(n) (3) ist jeweils ein Kolben (5) beweglich geführt. Der Kolben (5) ist mit dem oder den Fahrgastträger(n) (2) über ein flexibles und umlaufendes Zugelement (6) beidseits verbunden. Hierbei handelt es sich vorzugsweise um eine Seilanordnung, die aus ein oder mehreren Seilen oder Kabeln besteht. Hierbei kann es sich z.B. um ein oberes Seil handeln, dessen eines Ende über einen Seilanschluß (8) an der Oberseite des Kolbens (5) befestigt ist und dessen anderes Ende an der Oberseite des Fahrgastträgers (2) angeschlossen ist. Ein zweites unteres Seil ist dann über einen zweiten Seilanschluß (8) an der Unterseite des Kolbens (5) und mit dem anderen Ende an der Unterseite des Fahrgastträgers (2) angeschlossen.

Der oder die Zylinder (3) sind an beiden Enden verschließbar. Das Zugelement (6) tritt hier jeweils über einen Seilauslaß (19) aus und wird dann über eine obere und untere Umlenkrolle (7) nach außen zum Rand des Aufbaus (14) und zur Führung für die Fahrgastträger (2) geführt. Die Seilauslässe (19) können zugleich als Schalldämpfer ausgebildet sein.

Der oder die Zylinder (3) haben am oberen und unteren Ende Fluideinlässe (9) für das kompressible Fluid, das von einem Vorratstank (nicht dargestellt) mit hohem Druck zugeführt wird. Der Vorratstank, die Druckerzeuger und eventuelle weitere Druckspeicher können beliebig ausgebildet sein und z.B. die in der EP 0 707 875 A1 gezeigte Ausführungsform haben. Die Fluideinlässe (9) sind als steuerbare Ventile ausgebildet, die geöffnet und geschlossen werden können. Die Fluideinlässe (9) befinden sich jeweils zwischen dem oberen und unteren Totpunkt (16,17) des Kolbens (5) und dem Zylinderende. Vorzugsweise sind sie seitlich am Zylindermantel (4) angeordnet.

Am oberen und unteren Zylinderende können sich neben den Fluideinlässen (9) ein oder mehrere kleine steuerbare Ablaßventile (18) befinden. Sie befinden sich vorzugsweise am Zylinderboden oder in dessen unmittelbarer Nähe am Zylindermantel (4). Über die Ablaßventile (18) können relativ geringe Mengen des kompressiblen Fluids abgelassen werden, was auch kurzfristig bzw. kurzzeitig erfolgen kann. Dadurch läßt sich der Bungee-Effekt beeinflussen und steuern. Die Ablaßventile (18) bilden keine Absturzsicherunmg für den Fahrgastträger (2). Hierfür ist eine separate Bremseinrichtung (13) vorgesehen.

Der oder die Zylinder (3) haben ein oder mehrere seitliche Fluidauslässe (10,11), die sich im Bereich zwischen dem oberen und unteren Totpunkt (16,17) im Zylindermantel (4) befinden. In der gezeigten Ausführungsform hat der Zylinder (3) zwei übereinander liegende und voneinander distanzierte Fluidauslässe (10,11). Der Zylinder (3) hat hier abgesehen von den Fluidauslässen (10,11) einen durchgehenden Mantel (4). Alternativ kann die Zylinderanordnung (3) auch geteilt ausgebildet sein und aus zwei voneinander distanzierten Zylinderhälften bestehen. Der Kolben (5) muß dann im Freiraum zwischen den zwei Zylinderhälften in geeigneter Weise geführt sein.

Die Fluidauslässe (10,11) sind vorzugsweise als freie Öffnungen, insbesondere als längliche Schlitze (12) im Zylindermantel (4) ausgebildet. Zwischen den Schlitzen (12) bleiben axiale Zylinderstege, die die im Mantel wirkenden Kräfte übertragen können. In der einfachen Ausführungsform sind die Schlitze (12) offen. In einer weitergehenden und nicht dargestellten Ausführungsform können die Schlitze (12) auch steuerbare Verschlüsse haben, z.B. drehbare oder axial verstellbare Schieber. In einer weiteren Abwandlung können die Fluidauslässe (10,11) auch als Ventile, Türen oder auf sonstige beliebig geeignete Weise ausgebildet sein.

Die Fluidauslässe (10,11) sind von den benachbarten Totpunkten (16,17) des Kolbens (5) unterschiedlich weit beabstandet. Der obere Fluidauslaß (10) hat dabei einen größeren Abstand vom oberen Totpunkt (16) als der untere Fluidauslaß (11) vom unteren Totpunkt (17). Beispielsweise kann der Abstand des oberen Fluidauslasses (10) von seinem Totpunkt (16) etwa 2/3 des gesamten Kolbenwegs betragen. Der Abstand des unteren Fluidauslasses (11) von seinem Totpunkt ist kleiner und beträgt z.B. ca. 2 bis 10 m.

Der Abstand des oberen Fluidauslasses (10) von seinem Totpunkt (16) und die Füllmenge sowie der Druck des komprimierten Antriebsfluids können aufeinander abgestimmt sein und zwar derart, daß der Innendruck in der Zylinderanordnung (3) beim Abwärtsfahren des Kolbens (5) aus der Totpunktstellung auf etwa die Größe des Umgebungsdrucks abgesunken ist, wenn der Kolben (5) den oberen Fluidauslaß (10) erreicht. Außerdem können die Höhe und Weite der Fluidauslässe (10,11) dementsprechend abgestimmt sein. Bei einer solchen Ausbildung wird das Entstehen von Knallgeräuschen weitgehend vermieden, weil die über dem Kolben (5) befindliche Fluidsäule keinen wesentlichen Überdruck gegenüber der Umgebung mehr hat.

Die Belustigungsvorrichtung (1) hat am unteren Ende im Fußbereich des Aufbaus (14) eine Bremseinrichtung (13), die als Notfallbremse bzw. als Absturzsicherung und gegebenenfalls auch als Betriebsbremse für den Fahrgastträger (2) fungieren kann. Die Bremseinrichtung (13) ist vorzugsweise als Wirbelstrombremse ausgebildet. Sie entspricht in ihrer konstruktiven Gestaltung der aus der WO 96/32172 bekannten Wirbelstrombremse. Sie ist als Linearbremse ausgebildet und hat in diesem Fall ein vorzugsweise stationäres Erregerteil und ein demgegenüber bewegliches und am Fahrgastträger (2) angeordnetes Leitteil. Das Erregerteil hat mehrere in Reihe übereinander angeordnete Magnetelemente mit abwechselnder Polung und ist am Aufbau (14) befestigt. Das Leitteil ist schienenartig ausgebildet und am Fahrgastträger (2) befestigt. Es besitzt einen Belagträger mit ein oder mehreren elektrisch leitenden Belagelementen. Letztere können eine über die Bremsstrecke unterschiedliche Dicke und/oder unterschiedliche Werkstoffe aufweisen. Die kinematische Zuordnung von Erregerteil und Leitteil kann aber auch analog zu der bekannten Wirbelstrombremse umgedreht sein. Die Wirbelstrombremse (13) ist in Figur 1 lediglich schematisch dargestellt.

Die Belustigungsvorrichtung (1) kann ferner am oberen Ende eine Seilbremse (15) besitzen. Diese kann das Zugelement (6) kurzzeitig festhalten, wenn der oder die Fahrgastträger (2) sich im oberen Zenit ihrer Bewegungsbahn befinden. Dadurch wird der Fahrgastträger (2) kurzzeitig gehalten, bevor er nach unten stürzt.

Figur 1 zeigt die Belustigungsvorrichtung (1) in zwei Betriebsstellungen. In der Anfangsstellung befindet sich der oder die Fahrgastträger (2) am Boden, während der Kolben (5) seine obere Totpunktlage (16) am oberen Zylinderende einnimmt. In dieser Stellung sind Fahrgastträger (2) und Kolben (5) mit durchgezogenen Linien gezeichnet.

In der zweiten Betriebsstellung befindet sich der oder die Fahrgastträger (2) in angehobener Stellung am oberen Zenit ihrer Bewegungsbahn, während der Kolben (5) seine untere Totpunktstellung (17) einnimmt. Diese Betriebsstellung ist durch gestrichelte Linien gekennzeichnet.

Aus der ersten Betriebsstellung oder Ruhestellung werden der oder die Fahrgastträger (2) nach dem Einsteigen der Passagiere durch die Zylinderanordnung (3) nach oben geschossen. Dazu wird über die oberen Einlaßventile (9) das kompressible Fluid in den oder die Zylinder (3) gepreßt, wobei der Kolben (5) nach unten gedrückt wird und über die obere Hälfte des Zugelementes (6) den oder die Fahrgastträger (2) nach oben zieht. Dabei wirkt die Wirbelstrombremse (13) dämmend auf die Druckentwicklung in den Zylindern (3). Sie bremst die Aufwärtsbewegung des oder der Fahrgastträger (2) und bremst entsprechend auch die Abwärtsbewegung des Kolbens (5). Durch diese Gegenkraft kann sich der Innendruck in der Zylinderanordnung (3) langsamer und kontinuierlicher aufbauen. Sobald der oder die Fahrgastträger (2) die Wirbelstrombremse (13) verlassen haben, werden sie mit einem starken Impuls nach oben gerissen, weil der aufgestaute Innendruck in der Zylinderanordnung (3) den Kolben (5) nun ungehindert nach unten treiben kann.

In der bevorzugten Ausführungsform wird die Druckeinspeisung über die Einlaßventile (9) so gesteuert, daß der Zylinderinnendruck in etwa auf die Größe des Umgebungsdrucks abgesunken ist, wenn der Kolben (5) den oberen Fluidauslaß (10) erreicht. Der Zylinderantrieb verliert dann seine Wirkung und der oder die Fahrgastträger (2) fliegen durch ihre Massenträgheit nach oben. Der abwärtsgehende Kolben (5) schiebt während seiner Bewegung das unterhalb befindliche Fluidvolumen zunächst durch den oberen Luftauslaß (10) und dann nach dessen Überschreiten durch den unteren Fluidauslaß (11) aus. Sobald der Kolben (5) den unteren Fluidauslaß (11) überschritten hat, komprimiert er wieder die am unteren Zylinderende befindliche Fluidsäule. Diese wirkt als Druckpolster und bremst auch die Aufwärtsbewegung des oder der Fahrgastträger (2). Am Ende dieser Bewegung im Umkehrpunkt nehmen Kolben (5) und Fahrgastträger (2) die gestrichelt gezeigte zweite Betriebsstellung ein. In dieser Stellung kann auch die Seilbremse (15) die Anordnung kurz festhalten. Gegebenenfalls können auch die unteren Ablaßventile (18) kurzzeitig gelüftet werden, um einen zu großen Druckaufbau und Bremseffekt zu vermeiden.

Anschließend fällt der Fahrgastträger (2) nach unten, wobei der Kolben (5) in Gegenrichtung nach oben getrieben wird. Diese Abwärtsbewegung kann unterstützt werden durch zusätzliche Einspeisung eines kompressiblen Fluids am unteren Fluideinlaß (9). Der oder die Fahrgastträger (2) werden dann durch die untere Hälfte des umlaufenden Zugelementes (6) nach unten gezogen. Durch diese Zusatzbeschleunigung wird ein Freifall-Effekt erzeugt. Die Abwärtsbeschleunigung kann z.B. absolut 1,5 g betragen.

Sobald der Kolben (5) den unteren Fluidauslaß (11) überfährt, wird der Zylinderinnendruck wieder abgebaut. Auch hier kann eine Abstimmung des eingebrachten Fluidvolumens und Fluiddrucks erfolgen, damit der Innendruck bei Erreichen des unteren Fluidauslasses (11) im wesentlichen dem Umgebungsdruck entspricht. Dementsprechend kann auch der Abstand des unteren Fluidauslasses (11) vom unteren Totpunkt (17) angepaßt sein.

Nach Überstreichen des unteren Fluidauslasses (11) fällt der Fahrgastträger (2) nur noch durch Eigengewicht bis zum Erreichen des oberen Fluidauslasses (10). Ab hier komprimiert der aufwärtsgehende Kolben (5) wieder die im oberen Zylinderbereich befindliche Fluidsäule. Dabei werden der oder die Fahrgastträger (2) in ihrer Abwärtsfahrt gebremst, bis die Kräfte am unteren Umkehrpunkt ausgeglichen sind. Die komprimierte Fluidsäule treibt dann den Kolben (5) wieder nach unten und zieht den oder die Fahrgastträger (2) nach oben. Hierbei kann über den oberen Fluideinlaß (9) zusätzlich Druck gegeben werden, was aber nicht sein muß. Sobald der Kolben (5) den oberen Fluidauslaß (10) wieder erreicht hat, fliegt der oder die Fahrgastträger (2) nur noch ballistisch nach oben und kehrt dann wieder zurück. Je nach Druckaufbau im oberen Zylinderteil schwingt der Kolben (5) mit dem oder den Fahrgastträgern (2) auf der oberen Fluidsäule auf und ab. Dies erzeugt für die Passagiere den vorerwähnten Bungee-Effekt.

In den oberen und unteren Seilauslässen (19) besteht eine gewisse Leckage, durch die der Innendruck im oberen und unteren Zylinder (3) von selbst abgebaut wird. Außerdem können die Ablaßventile (18) gesteuert geöffnet und geschlossen werden. Ferner findet eine Steuerung über eine eventuelle Druckbeaufschlagung über die oberen Fluideinlässe (9) statt. Durch diese Druckbeaufschlagung kann der Bungee-Effekt verstärkt und verlängert werden. Ohne externe Druckzugabe dämpfen sich die Schwingbewegungen allmählich ab, bis der oder die Fahrgastträger (2) am Ende langsam zu Boden sinken.

Die Wirbelstrombremse (13) kann in den Bungee-Effekt einbezogen werden. Sie ist vorzugsweise zwar relativ kurz gehalten, um als Notbremse fungieren zu können und als Betriebsbremse beim Hochziehen einen relativ geringen Einfluß zu haben. Für den ersten Fall aus der obersten Fahrgastträgerposition kann sie aber einbezogen werden. Der an der Zylinderunterseite über die unteren Fluideinlässe (9) eingespeiste Druck ist dann so hoch, daß der Fahrgastträger (2) nach unten in die Wirbelstrombremse (13) geschleudert wird und dort eine rapide Abbremsung erfährt. Die Bremsbeschleunigung kann am unteren Ende dieser Fallbewegung dann ca. 2,5 g betragen. Bei den nachfolgenden Bungee-Schwingungen kommt der Fahrgastträger (2) nicht mehr in die Wirbelstrombremse (13) und hat geringere Auf- und Abbeschleunigungen.

Die Belustigungsvorrichtung (1) gestattet auch eine Anpassung an Zahl und Gewicht der Passagiere. Dies ist z.B. durch eine entsprechende Steuerung der Fluideinlässe (9) möglich. Zuvor wurde in geeigneter Weise das Gewicht des oder der besetzten Fahrgastträger (2) ermittelt. Entsprechend des Gewichtes wird mehr oder weniger Energie in der Zylinderanordnung (3) erzeugt. Über die oberen Lufteinlässe (9) ist auch der Zenit der Aufwärtsbewegung des oder der Fahrgastträger (2) einstellbar und kontrollierbar.

Zur Erzielung maximaler Beschleunigungen am Fahrgastträger (2) empfiehlt es sich, das Gewicht des Kolbens (5) möglichst gering zu halten. Es ist wesentlich niedriger als das Eigengewicht des oder der Fahrgastträger (2).

Abwandlungen der gezeigten Ausführungsform sind in verschiedener Weise möglich. Zum einen kann die Gestaltung der Zylinderanordnung (3) in der vorerwähnten Weise variieren. Variabel sind auch Form, Ausbildung und Anordnung des Kolbens (5). Statt eines stehenden Aufbaus (14) kann auch eine Schräglage oder eine liegende Stellung vorhanden sein. Dementsprechend sind der oder die Fahrgastträger (2) anders geführt. Die Zylinderanordnung (3) kann alternativ nur einen seitlichen Luftauslaß (10) besitzen. Es können aber auch mehr als zwei Fluidauslässe (10,11) sein. Variabel ist außerdem die Ausbildung und Anordnung der Fluideinlässe (9), der Seilauslässe (19) und der Ablaßventile (18). Auf letztere kann gegebenenfalls auch verzichtet werden. Als Antriebsfluid kommen beliebig geeignete Gase oder auch Flüssigkeiten in Frage. Aus Kostengründen wird Preßluft vorzugsweise verwendet. Es kann sich aber auch um ein anderes Fluid handeln, das gegebenenfalls an den Fluidauslässen (10,11) und auch an den anderen Auslaßstellen (18,19) wieder aufgefangen und zurückgeleitet wird.

### BEZUGSZEICHENLISTE

- 1: Belustigungsvorrichtung, Fallgerüst
- 2: Fahrgastträger
- 3: Zylinderanordnung
- 4: Mantel
- 5: Kolben
- 6: Zugelement, Seil
- 7: Umlenkrolle
- 8: Seilanschluß
- 9: Fluideinlaß
- 10: Fluidauslaß
- 11: Fluidauslaß
- 12: Schlitz
- 13: Bremseinrichtung, Wirbelstrombremse
- 14: Aufbau, Turm
- 15: Seilbremse
- 16: Totpunkt
- 17: Totpunkt
- 18: Ablaßventil
- 19: Seilauslaß

## Patentansprüche

1. Verfahren zur Auf- und Abbewegung von Personen mit ein oder mehreren Fahrgastträgern (2), die an einem Aufbau (14) längsbeweglich geführt sind und von einem Antrieb bewegt werden, der mindestens eine fluidbetriebene Zylinderanordnung (3) mit Ein- und Auslässen (9, 10, 11) für das Fluid und mit einem Kolben (5) aufweist, wobei der Kolben (5) mit dem Fahrgastträger (2) durch ein flexibles Zugelement (6) verbunden ist, wobei das Fluid durch mindestens einen seitlichen Fluidauslaß (10, 11) im Zylindermantel (4) abgelassen wird, der sich an der an beiden Enden verschließbaren Zylinderanordnung (3) im Bereich zwischen dem oberen und unteren Totpunkt (16,17) des Kolbens (5) befindet und wobei der Fahrgastträger (2) durch komprimierte Fluidsäulen an den Zylinderenden gebremst wird, **dadurch gekennzeichnet, dass** die Fahrgastträger (2) bei der Abwärtsbewegung am Ende durch eine zusätzliche Bremseinrichtung (13) gebremst werden.

2. Verfahren nach Anspruch 1, **dadurch gekennzeichnet, dass** die Fahrgastträger (2) bei der Abwärtsbewegung am Ende durch eine Wirbelstrombremse gebremst werden.

3. verfahren nach Anspruch 1 oder 2, **dadurch gekennzeichnet, dass** die über ein umlaufendes Zugelement (6) beidseitig mit dem Kolben (5) verbundenen Fahrgastträger (2) einmal oder mehrmals im Fall und in der Aufwärtsbewegung durch gesteuerte Druckfluidzufuhr beschleunigt werden.

4. verfahren nach Anspruch 1, 2 oder 3, **dadurch gekennzeichnet, dass** die Fahrgastträger (2) mit einem Bungee-Effekt, gegebenenfalls mit zusätzlicher Beschleunigung an den Umkehrpunkten zum Schwingen gebracht werden.

5. Verfahren nach einem der Ansprüche 1 bis 4, **dadurch gekennzeichnet, dass** die Fahrgastträger (2) zumindest bei der erstmaligen Aufwärtsbewegung zeitweise durch eine Bremseinrichtung (13) gebremst werden.

6. Verfahren nach Anspruch 5, **dadurch gekennzeichnet, dass** die Fahrgastträger (2) zumindest bei der erstmaligen Aufwärtsbewegung zeitweise durch eine Wirbelstrombremse gebremst werden.

7. Belustigungsvorrichtung mit einem Aufbau (14), an dem ein oder mehrere Fahrgastträger (2) längsbeweglich geführt sind und mit einem Antrieb, der mindestens eine fluidbetriebene Zylinderanordnung (3) mit Ein- und Auslässen (9, 10, 11) für das Fluid und mit einem Kolben (5) aufweist, wobei der Kolben (5) mit dem Fahrgastträger (2) durch ein flexibles Zugelement (6) verbunden ist, wobei die Zylinderanordnung (3) an beiden Enden verschließbar ist und im Bereich zwischen dem oberen und unteren Totpunkt (16,17) des Kolbens (5) mindestens einen seitlichen Fluidauslaß (10, 11) im Zylindermantel (4) aufweist und wobei der Fahrgastträger (2) durch komprimierte Fluidsäulen an den Zylinderenden gebremst wird, **dadurch gekennzeichnet, dass** die Belustigungsvorrichtung (1) am unteren Ende eine zusätzliche Bremseinrichtung (13) für den Fahrgastträger (2) aufweist.

8. Belustigungsvorrichtung nach Anspruch 7, **dadurch gekennzeichnet, dass** die zusätzliche Bremseinrichtung (13) als Wirbelstrombremse ausgebildet ist.

9. Belustigungsvorrichtung nach Anspruch 7 oder 8, **dadurch gekennzeichnet, dass** die Fluidauslässe (10, 11) als freie Öffnungen, vorzugsweise als Schlitze (12) im Zylindermantel (4) ausgebildet sind.

10. Belustigungsvorrichtung nach Anspruch 7, 8 oder 9, **dadurch gekennzeichnet, dass** die Fluidauslässe (10, 11) steuerbare Verschlüsse aufweisen.

11. Belustigungsvorrichtung nach einem der Ansprüche 7 bis 10, **dadurch gekennzeichnet, dass** zwei Fluidauslässe (10,11) mit Abstand übereinander angeordnet sind.

12. Belustigungsvorrichtung nach Anspruch 11, **dadurch gekennzeichnet, dass** der obere Fluidauslaß (10) einen größeren Abstand vom oberen Totpunkt (16) als der untere Fluidauslaß (11) vom unteren Totpunkt (17) besitzt.

13. Belustigungsvorrichtung nach Anspruch 11 oder 12, **dadurch gekennzeichnet, dass** der Abstand des oberen Fluidauslaß (10) vom oberen Totpunkt (16) etwa 2/3 des gesamten Kolbenwegs beträgt.

14. Belustigungsvorrichtung nach Anspruch 11, 12 oder 13, **dadurch gekennzeichnet, dass** der Abstand des oberen Fluidauslaß (10) vom oberen Totpunkt (16) und die Füllmenge des komprimierten Antriebsfluids derart aufeinander abgestimmt sind, dass der Innendruck in der Zylinderanordnung (3) auf etwa die Größe des Umgebungsdrucks abgesunken ist, wenn der Kolben (5) den oberen Fluidauslaß (10) bei Abwärtsfahrt erreicht.

15. Belustigungsvorrichtung nach einem der Ansprüche 7 bis 14, **dadurch gekennzeichnet, dass** der Abstand des unteren Fluidauslaß (11) vom unteren Totpunkt (17) etwa 2 bis 10 m beträgt.

16. Belustigungsvorrichtung nach einem der Ansprüche 7 bis 15, **dadurch gekennzeichnet, dass** die Zylinderanordnung (3) an beiden Enden außerhalb der Totpunkte (16,17) steuerbare Fluideinlässe (9) aufweist.

17. Belustigungsvorrichtung nach einem der Ansprüche 7 bis 16, **dadurch gekennzeichnet, dass** die Zylinderanordnung (3) an ein oder beiden Enden außerhalb der Totpunkte (16,17) steuerbare kleine Ablaßventile (18) aufweist.

18. Belustigungsvorrichtung nach einem der Ansprüche 7 bis 17, **dadurch gekennzeichnet, dass** der Kolben (5) und der Fahrgastträger (2) durch eine umlaufende Zugelementanordnung (6) beidseitig miteinander verbunden sind.

19. Belustigungsvorrichtung nach einem der Ansprüche 7 bis 18, **dadurch gekennzeichnet, dass** die Belustigungsvorrichtung (1) am oberen Ende eine steuerbare Seilbremse (15) aufweist.

20. Belustigungsvorrichtung nach einem der Ansprüche 7 bis 19, **dadurch gekennzeichnet, dass** das Zugelement (6) als Seilanordnung ausgebildet ist, die an beiden Zylinderenden über Seilauslässe (19) heraustritt und über eine Umlenkrolle (7) geführt ist.

21. Belustigungsvorrichtung nach Anspruch 20, **dadurch gekennzeichnet, dass** der Seilauslaß (19) als Schalldämpfer ausgebildet ist.

22. Belustigungsvorrichtung nach einem der Ansprüche 7 bis 21, **dadurch gekennzeichnet, dass** der Aufbau (14) als turmartiges aufrecht stehendes Gestell ausgebildet ist.

## Claims

1. Method for the upwards and downwards movement of people using one or more passenger carriers (2) which are guided in a manner such that they can be moved longitudinally on a structure (14) and are moved by a drive which has at least one fluid-operated cylinder arrangement (3) with inlets and outlets (9, 10, 11) for the fluid and with a piston (5), the piston being connected to the passenger carrier (2) by a flexible traction element (6), the fluid being let out through at least one lateral fluid outlet (10, 11) in the cylinder casing (4), the said fluid outlet being situated on the cylinder arrangement (3), which can be closed at both ends, in the region between the upper and lower dead centres (16, 17) of the piston (5), and the passenger carrier (2) being braked at the ends of the cylinder by compressed fluid columns, **characterized in that** the passenger carrier (2) is braked at the end of the downwards movement by an additional braking device (13).

2. Method according to Claim 1, **characterized in that** the passenger carriers (2) are braked at the end of the downwards movement by an eddy current brake.

3. Method according to Claim 1 or 2, **characterized in that** the passenger carriers (2), which are connected on both sides to the piston (5) via a revolving traction element (6), are accelerated once or a number of times when falling and in the upwards movement by a controlled supply of hydraulic fluid.

4. Method according to Claim 1, 2 or 3, **characterized in that** the passenger carriers (2) are caused to swing with a bungee-type effect, if appropriate with additional acceleration at the reversing points.

5. Method according to one of Claims 1 to 4, **characterized in that** the passenger carriers (2) are temporarily braked by a braking device (13) at least during the first upwards movement.

6. Method according to Claim 5, **characterized in that** the passenger carriers (2) are temporarily braked by an eddy current brake at least during the first upwards movement.

7. Amusement apparatus having a structure (14) on which one or more passenger carriers (2) are guided in a manner such that they can be moved longitudinally, and having a drive which has at least one fluid-operated cylinder arrangement (3) with inlets and outlets (9, 10, 11) for the fluid and with a piston (5), the piston (5) being connected to the passenger carrier (2) by a flexible traction element (6), the cylinder arrangement (3) being closable at both ends and having, in the region between the upper and lower dead centres (16, 17) of the piston (5), at least one lateral fluid outlet (10, 11) in the cylinder casing (4), and the passenger carrier (2) being braked at the ends of the cylinder by compressed fluid columns, **characterized in that** the amusement apparatus (1) has, at the lower end, an additional braking device (13) for the passenger carrier (2).

8. Amusement apparatus according to Claim 7, **characterized in. that** the additional braking device (13) is designed as an eddy current brake.

9. Amusement apparatus according to Claim 7 or 8, **characterized in that** the fluid outlets (10, 11) are designed as free openings, preferably as slots (12) in the cylinder casing (4).

10. Amusement apparatus according to Claim 7, 8 or 9, **characterized in that** the fluid outlets (10, 11) have controllable closures.

11. Amusement apparatus according to one of Claims 7 to 10, **characterized in that** two fluid outlets (10, 11) are arranged at a distance one above the other.

12. Amusement apparatus according to Claim 11, **characterized in that** the upper fluid outlet (10) is at a greater distance from the upper dead centre (16) than the lower fluid outlet (11) is from the lower dead centre (17).

13. Amusement apparatus according to Claim 11 or 12, **characterized in that** the distance of the upper fluid outlet (10) from the upper dead centre (16) is approximately 2/3 of the entire piston travel.

14. Amusement apparatus according to Claim 11, 12 or 13, **characterized in that** the distance of the upper fluid outlet (10) from the upper dead centre (16) and the filling quantity of the compressed driving fluid are coordinated with each other in such a manner that the internal pressure in the cylinder arrangement (3) has dropped to approximately the magnitude of the ambient pressure when the piston (5) reaches the upper fluid outlet (10) during downwards travel.

15. Amusement apparatus according to one of Claims 7 to 14, **characterized in that** the distance of the lower fluid outlet (11) from the lower dead centre (17) is approximately 2 to 10 m.

16. Amusement apparatus according to one of Claims 7 to 15, **characterized in that** the cylinder arrangement (3) has controllable fluid inlets (9) at both ends outside the dead centres (16, 17).

17. Amusement apparatus according to one of Claims 7 to 16, **characterized in that** the cylinder arrangement (3) has controllable, small drain valves (18) at one or both ends outside the dead centres (16, 17).

18. Amusement apparatus according to one of Claims 7 to 17, **characterized in that** the piston (5) and the passenger carrier (2) are connected on both sides to each other by a revolving traction element arrangement (6).

19. Amusement apparatus according to one of Claims 7 to 18, **characterized in that** the amusement apparatus (1) has a controllable cable brake (15) at the upper end.

20. Amusement apparatus according to one of Claims 7 to 19, **characterized in that** the traction element (6) is designed as a cable arrangement which emerges at both ends of the cylinder via cable outlets (19) and is guided over a deflection pulley (7).

21. Amusement apparatus according to Claim 20, **characterized in that** the cable outlet (19) is designed as a sound absorber.

22. Amusement apparatus according to one of Claims 7 to 21, **characterized in that** the structure (14) is designed as a tower-like, upright framework.

## Revendications

1. Procédé pour déplacer des personnes vers le haut et vers le bas avec un ou plusieurs porteurs de passagers (2) qui sont guidés selon un mouvement longitudinal sur une structure (14) et sont déplacés par un entraînement qui présente au moins un dispositif de cylindre (3) actionné par fluide ayant des entrées et des sorties (9, 10, 11) pour le fluide et ayant un piston (5), le piston (5) étant relié au porteur de passagers (2) par un élément de traction (6) flexible, le fluide étant soutiré par au moins une sortie latérale de fluide (10, 11) dans l'enveloppe du cylindre (4) qui se trouve sur le dispositif de cylindre (3), qu'on peut fermer aux deux extrémités, dans la zone entre les points morts (16, 17) supérieur et inférieur du piston (5) et le porteur de passagers (2) étant freiné par des colonnes de fluide comprimé aux extrémités de cylindre, **caractérisé en ce que** les porteurs de passagers (2) sont freinés à l'extrémité par un dispositif de freinage (13) supplémentaire lors du mouvement de descente.

2. Procédé selon la revendication 1, **caractérisé en ce que** les porteurs de passagers (2) sont freinés à l'extrémité par un frein à courant de Foucault lors du mouvement de descente.

3. Procédé selon la revendication 1 ou 2, **caractérisé en ce que** les porteurs de passagers (2) reliés au piston (5) des deux côtés par un élément de traction (6) tournant sont accélérés une ou plusieurs fois dans la descente ou dans l'ascension par un apport réglé de fluide comprimé.

4. Procédé selon la revendication 1, 2 ou 3, **caractérisé en ce que** l'on provoque le basculement des porteurs de passagers (2) avec un effet de bungee, le cas échéant avec une accélération supplémentaire aux points d'inversion.

5. Procédé selon l'une des revendications 1 à 4, **caractérisé en ce que** les porteurs de passagers (2) sont freinés temporairement par une installation de freinage (13) au moins lors du premier mouvement d'ascension.

6. Procédé selon la revendication 5, **caractérisé en ce que** les porteurs de passagers (2) sont freinés temporairement par un frein à courant de Foucault au moins lors du premier mouvement d'ascension.

7. Installation de divertissement comprenant une structure (14) sur laquelle un ou plusieurs porteurs de passagers (2) sont conduits selon un mouvement longitudinal et un entraînement qui présente au moins un dispositif de cylindre (3) actionné par fluide ayant des entrées et des sorties (9, 10, 11) pour le fluide et ayant un piston (5), le piston (5) étant relié au porteur de passagers (2) par un élément de traction (6) flexible, dispositif de cylindre (3) pouvant être fermé aux deux extrémités et présentant au moins une sortie de fluide (10, 11) latérale dans l'enveloppe de cylindre (4) dans la zone entre les points morts (16, 17) supérieur et inférieur du piston (5) et le porteur de passagers (2) étant freiné par des colonnes de fluide comprimé aux extrémités de cylindre, **caractérisée en ce que** l'installation de divertissement (1) présente à l'extrémité inférieure un dispositif de freinage (13) supplémentaire pour le porteur de passagers (2).

8. Installation de divertissement selon la revendication 7, **caractérisée en ce que** le dispositif de freinage (13) supplémentaire est formé en tant que frein à courant de Foucault.

9. Installation de divertissement selon la revendication 7 ou 8, **caractérisée en ce que** les sorties de fluide (10, 11) sont formées dans l'enveloppe de cylindre (4) en tant qu'ouvertures dégagées, de préférence en tant que fentes (12).

10. Installation de divertissement selon la revendication 7, 8 ou 9, **caractérisée en ce que** les sorties de fluide (10, 11) présentent des fermetures réglables.

11. Installation de divertissement selon l'une des revendications 7 à 10, **caractérisée en ce que** deux sorties de fluide (10, 11) sont disposées à distance, l'une au-dessus de l'autre.

12. Installation de divertissement selon la revendication 11, **caractérisée en ce que** la distance entre la sortie de fluide supérieure (10) et le point mort supérieur (16) est plus grande que la distance entre la sortie de fluide inférieure (11) et le point mort inférieur (17).

13. Installation de divertissement selon la revendication 11 ou 12, **caractérisée en ce que** la distance entre la sortie de fluide supérieure (10) et le point mort supérieur (16) représente environ les 2/3 de la course totale du piston.

14. Installation de divertissement selon la revendication 11, 12 ou 13, **caractérisée en ce que** la distance entre la sortie de fluide supérieure (10) et le point mort supérieur (16) et la quantité de remplissage du fluide d'entraînement comprimé sont déterminés l'une par rapport à l'autre de telle manière que la pression interne dans le dispositif de cylindre (3) est réduite approximativement à la valeur de la pression ambiante lorsque le piston (5) atteint la sortie de fluide (10) supérieure lors du trajet de descente.

15. Installation de divertissement selon l'une des revendications 7 à 14, **caractérisée en ce que** la distance entre la sortie de fluide inférieure (11) et le point mort inférieur (17) est approximativement compris entre 2 et 10 m.

16. Installation de divertissement selon l'une des revendications 7 à 15, **caractérisée en ce que** le dispositif de cylindre (3) présente des entrées de fluide (9) réglables aux deux extrémités à l'extérieur des points morts (16, 17).

17. Installation de divertissement selon l'une des revendications 7 à 16, **caractérisée en ce que** le dispositif de cylindre (3) présente de petites soupapes de décharge (18) réglables à l'une des extrémités ou aux deux à l'extérieur des points morts (16, 17).

18. Installation de divertissement selon l'une des revendications 7 à 17, **caractérisée en ce que** le piston (5) et le porteur de passagers (2) sont reliés l'un à l'autre des deux côtés par un dispositif à élément de traction (6) faisant le tour.

19. Installation de divertissement selon l'une des revendications 7 à 18, **caractérisée en ce que** le dispositif de divertissement (1) présente à l'extrémité supérieure un frein à câble (15) réglable.

20. Installation de divertissement selon l'une des revendications 7 à 19, **caractérisée en ce que** l'élément de traction (6) est formé en tant que dispositif à câble qui sort aux deux extrémités de cylindre par des sorties de câble (19) et passe sur une poulie de renvoi (7).

21. Installation de divertissement selon la revendication 20, **caractérisée en ce que** la sortie de câble (19) est formée en tant qu'amortisseur de bruit.

22. Installation de divertissement selon l'une des revendications 7 à 21, **caractérisée en ce que** la structure (14) est formée en tant que bâti en forme de tour disposé à la verticale.
